# EUROPÄISCHE PATENTSCHRIFT

(11) **EP 3 595 483 B1**
(45) Veröffentlichungstag und Bekanntmachung des Hinweises auf die Patenterteilung: **20.04.2022**
(21) Anmeldenummer: 18708429.8
(22) Anmeldetag: 07.03.2018
(51) Int. Cl.: A45B 9/02, A63C 11/22

(54) **STOCKGRIFF**
POLE HANDLE
POIGNÉE DE BÂTON

(30) Priorität: 15.03.2017 CH 3122017; 04.04.2017 CH 4502017
(43) Veröffentlichungstag der Anmeldung: 22.01.2020
(73) Patentinhaber: Lekisport AG, 6340 Baar (CH)
(72) Erfinder: BÖING, Tobias, 72663 Grossbettlingen (DE)
(74) Vertreter: Pestalozzi, Deborah
(86) Internationale Anmeldenummer: PCT/EP2018/055538
(87) Internationale Veröffentlichungsnummer: WO 2018/166854

(56) Entgegenhaltungen:
- EP-A1- 1 491 241
- WO-A1-02/34343
- CN-U- 202 311 607
- DE-U1- 20 114 396
- DE-U1- 20 311 805

## Beschreibung

### TECHNISCHES GEBIET

Die vorliegende Erfindung betrifft einen Stockgriff, für Gehstöcke, Trekkingstöcke, Alpinskistöcke, Langlaufstöcke, Nordic-Walking-Stöcke, mit einem Griffkörper und mit einer Handschlaufe, wobei die Handschlaufe in ihrer Länge einstellbar ist.

### STAND DER TECHNIK

Gehstöcke, Trekkingstöcke, Alpinskistöcke, Langlaufstöcke, sowie auch Nordic-Walking-Stöcke verfügen normalerweise an ihrem oberen Ende über einen Stockgriff, welcher von der Hand erfasst wird. Um einen versehentlichen Verlust des Stockes zu vermeiden und um die Handkraft des Benutzers auf den Stock zu übertragen, wird üblicherweise an diesem Stockgriff eine Handschlaufe befestigt, durch welche die Hand vor dem Ergreifen des Stockgriffes hindurchgeführt wird. Derartige Handschlaufen sind in der Regel auf unterschiedliche Handgrössen sowie auf Benützung mit oder ohne Handschuhe einstellbar, indem ihre Länge variiert werden kann. Es gibt diesbezüglich eine Vielzahl von Möglichkeiten, Handschlaufen am Stockgriff variabel zu befestigen.

Einerseits ist es möglich, das Band der Handschlaufe mit einer Schraube im oder am Stockgriff zu befestigen, und unterschiedliche Positionen für das Festschrauben vorzusehen. Es gibt aber auch Konstruktionen, bei welchen ein Befestigungsmechanismus für das Schlaufenband vorgesehen ist, bei welchem bei einem Zug der Schlaufe nach oben deren Länge verändert werden kann, und bei einem Zug der Schlaufe nach unten die Schlaufe in ihrer Länge fixiert ist. Derartige Befestigungsmechanismen haben unter anderem den Vorteil, dass beispielsweise bei einem Sturz des Benutzers und einem dabei auftretenden Zug der Schlaufe nach oben die Handschlaufe gelöst wird und Handverletzungen, wie zum Beispiel Skifahrerdaumen, vermieden werden können. Derartige Konstruktionen sind beispielsweise in der DE 19632718 C2, in der CN 202311607 U, der WO 02/34343 A1, der EP 1491241 A1, sowie auch in der EP 1118362 A2, der US 3,113,786 oder der DE 29906612 U1 beschrieben. Die US 3,113,786 offenbart eine längenverstellbare Handschlaufe, wobei das erste Ende der Schlaufe im Handgriff fixiert ist und das zweite Ende in der gewünschten Länge aussen am Handgriff mit einem quer zur Stockachse ausgerichteten Befestigungsmittel befestigt werden kann, während der übrige Teil des zweiten Schlaufenendes durch den Handgriff hindurch in das Stockrohr einführbar ist. Die EP 1 819 406 offenbart einen derartigen Handgriff mit einem verbesserten Blockiermechanismus für die Benutzungslänge der Handschlaufe. Ein solcher Handgriff hat jedoch den Nachteil, dass, wenn der Handgriff aus einem weichen Material, wie z.B. Schaumstoffmaterial oder Kork hergestellt ist, das Griffmaterial am Ort des Ein- und Austrittes der Handschlaufe durch belastungsbedingten Abrieb schnell abgenützt werden kann. Bestehende Systeme haben ausserdem den Nachteil der ungenügenden Stabilität, wenn die Griffe aus weichem Material gefertigt sind. Die DE 20311805 U1 offenbart einen Stockgriff mit längenverstellbarer Handschlaufe, wobei ein erstes Schlaufenende an einem in einem Stockrohraufsatz verkippbaren Klemmelement befestigt ist.

### DARSTELLUNG DER ERFINDUNG

Der Erfindung liegt demnach unter anderem die Aufgabe zugrunde, einen verbesserten Stockgriff zur Verfügung zu stellen, welcher die Nachteile aus dem Stand der Technik überwindet. Insbesondere soll ein Stockgriff mit einem sicheren Blockiermechanismus für die Schlaufenlänge zur Verfügung gestellt werden, welcher einfach herstellbar ist, und bei welchem das Griffmaterial vor Zugbelastung und vor einem Abrieb durch die Handschlaufe geschont ist.

Die Lösung dieser Aufgabe wird durch einen Stockgriff nach Anspruch 1 erreicht.

Am erfindungsgemässen Stockgriff für Gehstöcke, Trekkingstöcke, Alpinskistöcke, Langlaufskistöcke, oder Nordic-Walking Stöcke, ist eine längenverstellbare Handschlaufe im bzw. am Griffkörper befestigt. Der erfindungsgemässe Stockgriff weist ferner eine Einrichtung zum Blockieren und Einstellen der Benutzungslänge der Handschlaufe auf. Die Handschlaufe umfasst ein im wesentlichen bandförmiges Element, welches zwischen einem oberen, ersten, befestigten Ende und einem freien unteren, zweiten Ende der Handschlaufe eine Schlaufe bildet, welche die Hand des Benutzers umschlingt. Dabei ist die Schlaufe in ihrer Länge einstellbar. Die Schlaufenlänge wird bei einer Aufwärtsbewegung der Handschlaufe verstellbar und wird durch eine Abwärtsbewegung fixiert, was im Detail weiter unten beschrieben wird.

Das bandförmige Element der Handschlaufe ist vorteilhafterweise aus einem gewobenen Material mit einer bevorzugten Breite von 5-25 mm gebildet, vorzugsweise aus einem gewobenen Band aus Kunstfasern oder Naturfasern. Alternativ kann die Schlaufe auch aus einem Weichkunststoff thermoplastisch gespritzt sein.

Der Stockgriff weist einen Griffkörper mit einem Kopfabschnitt und einem Griffabschnitt auf. Ebenso weist der Griffkörper eine Ausnehmung mit einem radialen ersten Abschnitt im Bereich des Griffkopfes und einem axialen zweiten Abschnitt im Wesentlichen im Bereich des Griffkörpers auf, wobei sich der axiale zweite Abschnitt bis in den Bereich des Kopfabschnittes hinein erstreckt. Der horizontale erste Abschnitt dient im Wesentlichen dem Einführen und Befestigen der Handschlaufe am Griffkörper, während der axiale zweite Abschnitt im Wesentlichen der Aufnahme eines obersten Rohrabschnittes eines Stockrohrs von unten her dient, d.h. der axiale zweite Abschnitt der Ausnehmung ist zum unteren Ende des Griffkörpers hin offen ausgebildet. Mit anderen Worten ist die Ausnehmung nach unten hin am unteren Ende des Griffkörpers und nach hinten hin im Bereich der Einführung der Handschlaufe offen ausgebildet, und der axiale, zweite Abschnitt der Ausnehmung des Griffkörpers mündet in den ersten, im Wesentlichen horizontalen Abschnitt der Ausnehmung.

Die Handschlaufe weist auf einer Seite ein oberes, erstes Ende auf, das an oder in einer oberen Wandung des Einsatzes mittels einer Schraube befestigt ist. Auf der anderen Seite tritt die Handschlaufe zunächst mit einem mittleren Schlaufenabschnitt in die Ausnehmung des Griffkörpers ein, erfährt in der Ausnehmung eine Umlenkung um ein Umlenkelement und tritt dann nach unten als freies unteres, zweites Ende aus der Ausnehmung des Griffkörpers heraus.

In der Ausnehmung, bzw. im Inneren des Kopfabschnittes des Griffkörpers ist ein Blockierelement angeordnet, welches bei Zugbelastung an der Handschlaufe, wenn diese nach unten gerichtet ist, den zum unteren, freien zweiten Ende aus der Ausnehmung des Griffkörpers heraustretenden unteren Schlaufenabschnitt blockiert. Beim erfindungsgemässen Stockgriff ist das Blockierelement in einem Einsatz gelagert, welcher, mindestens mit einem oberen Kopfabschnitt des Einsatzes, in der Ausnehmung des Griffkörpers angeordnet ist. In Blockierstellung wird der untere Schlaufenabschnitt durch das Blockierelement blockiert, indem der untere Schlaufenabschnitt vorzugsweise in blockierender Weise auf eine Auflagefläche des Einsatzes bzw. auf eine Auflagefläche am Einsatz gepresst wird.

Durch Bereitstellung eines solchen Einsatzes als separate Baueinheit wird einerseits die Herstellung des Stockgriffs erleichtert, als auch das Griffmaterial geschont, da der Ort der Belastung in den Einsatz verlagert wird, welcher gewissermassen ein Gehäuse für den Blockiermechanismus bildet.

Gemäss einer ersten bevorzugten Ausführungsform weist der Einsatz einen unteren, sich in axialer Richtung nach unten an den Kopfabschnitt anschliessenden Halsabschnitt auf. Der Halsabschnitt des Einsatzes ist am oberen Ende eines obersten Rohrabschnittes eines Stockrohrs in eine zentrale Ausnehmung des obersten Rohrabschnittes einsetzbar bzw. eingesetzt. Der untere axiale Abschnitt des Einsatzes, bzw. der Halsabschnitt des Einsatzes, welcher axial von unten her in den Stockgriff hineinragt bzw. darin eingelassen ist, ist im Wesentlichen zylindrisch, und vorzugsweise, zwecks Material- und somit auch Gewichtseinsparung, in Form eines Hohlzylinders ausgebildet. Vorzugsweise ist der Halsabschnitt einstückig mit dem Kopfabschnitt ausgebildet.

Der Einsatz ist gemäss einer weiteren bevorzugten Ausführungsform mit seinem Halsabschnitt im obersten Rohrabschnitt angeordnet und befestigt, z.B. im obersten Rohrabschnitt eingepresst, eingeklebt, oder mechanisch verbunden. Der Kopfabschnitt des Einsatzes ist in der axialen Ausnehmung des Griffkörpers angeordnet. Der Griffkörper kann dabei zusätzlich auf diesem Kopfabschnitt des Einsatzes aufgeklebt oder aufgepresst sein. Die Befestigung des Einsatzes erfolgt aber hauptsächlich mit seinem Halsabschnitt im obersten Rohrabschnitt.

Der Einsatz weist vorzugsweise einen Absatz zwischen dem durchmessergrösseren Kopfabschnitt und dem durchmesserkleineren Halsabschnitt auf. Dieser Absatz dient als als oberer Abschlag für den obersten Rohrabschnitt.

In einer alternativen bevorzugten Ausführungsform ist der Halsabschnitt des Einsatzes hülsenförmig ausgebildet, und der Einsatz wird bzw. ist auf den obersten Rohrabschnitt aufgeschoben. Das heisst, der Einsatz ist über das obere Ende des obersten Rohrabschnittes stülpbar oder wird bzw. ist darüber gestülpt. Der Kopfabschnitt des Einsatzes weist auch in dieser Ausführungsform in seinem Hohlraum das Blockierelement auf, welches der Umlenkung und der Längenfixierung der Handschlaufe dient. Der Halsabschnitt ist in Form einer Hülse ausgebildet, welche zur Aufnahme des obersten Rohrabschnittes geeignet und ausgebildet ist. Der Innendurchmesser der Hülse ist vorzugsweise nur unmittelbar grösser als der Aussendurchmesser des obersten Rohrabschnittes. Der Einsatz kann in dieser Ausführungsform entweder vor der Montage des Griffkörpers oder als Baugruppe mit darauf befestigtem Griffkörper bzw. darauf befestigter Griffhülse auf den obersten Rohrabschnitt aufgeschoben werden und vorzugsweise daran befestigt sein. Die Befestigung des Griffkörpers am Einsatz erfolgt vorzugsweise durch Aufkleben. Die Befestigung des obersten Rohrabschnittes im Halsabschnitt des Einsatzes erfolgt hier vorzugsweise durch Aufpressen oder Aufkleben. Die Länge des Einsatzes erstreckt sich in dieser bevorzugten hülsenförmigen Ausführungsform vorzugsweise über einen grossen Teil der Länge des Griffkörpers, bzw. vom horizontalen ersten Abschnitt der Ausnehmung des Griffkörpers bis zum unteren Ende des Griffkörpers innerhalb und entlang der gesamten Länge des axialen zweiten Abschnitts der Ausnehmung des Griffkörpers. Zwischen dem Kopfabschnitt und dem Halsabschnitt ist gemäss einer weiter bevorzugten Ausführungsform eine quer zur Stocklängsachse und sich im Wesentlichen in radialer Richtung erstreckende Trennwand angeordnet, welche einen Hohlraum im Einsatz nach unten hin begrenzt, oder in eine obere zentrale Ausnehmung und eine untere zentrale Ausnehmung trennt, bzw. welche den Boden der oberen zentralen Ausnehmung bildet. Diese Trennwand bildet vorzugsweise im Bereich des Absatzes die Auflagefläche für den unteren Schlaufenabschnitt, gegen welche der untere Schlaufenabschnitt in der Blockierstellung gepresst wird.

In der Ausführungsform, in welcher der Einsatz zur Aufnahme der obersten Rohrhülse ausgebildet ist, findet der oberste Rohrabschnitt einen oberen Anschlag am inneren oberen Ende des hülsenförmig ausgebildeten Halsabschnittes des Einsatzes. Dieser kann in Form der erwähnten Trennwand oder beispielsweise als in Bezug auf den Halsabschnitt durchmesserkleinerer Hülsenabschnitt, welcher die Begrenzung zum Kopfabschnitt des Einsatzes bildet, ausgestaltet sein. Der obere Anschlag für den obersten Rohrabschnitt kann somit auch durch einen umlaufenden radialen Absatz gebildet sein, welcher zwischen Kopfabschnitt und Halsabschnitt des Einsatzes angeordnet ist. Vorzugsweise sind der Kopfabschnitt und der Halsabschnitt des Einsatzes gemäss dieser bevorzugten Ausführungsform einstückig ausgebildet.

Der Einsatz ist vorzugsweise mindestens teilweise, vorzugsweise ganz aus Metall ausgebildet, beispielsweise aus Aluminium oder einer Aluminiumlegierung. Alternativ dazu kann der Einsatz aber auch teilweise oder ganz aus Kunststoff, insbesondere aus einem Hartkunststoff gebildet sein, vorzugsweise aus PC, PP, Polyamid, oder ABS, gegebenenfalls in faserverstärkter Form.

Die Gesamtlänge des Einsatzes, gemessen entlang seiner Längsachse, bzw. in eingesetztem Zustand entlang der Stocklängsachse, bzw. der Längsachse des Griffkörpers, beträgt vorzugsweise 20-70 mm, insbesondere bevorzugt 30-60 mm. Dabei weist der von oben in den obersten Rohrabschnitt hineinragende Halsabschnitt vorzugsweise eine Länge von 10-40 mm, insbesondere bevorzugt von 20-30 mm auf. Vorzugsweise ist der Kopfabschnitt des Einsatzes länger ausgebildet als der Halsabschnitt, alternativ ist aber auch ein umgekehrtes Verhältnis der Länge des Kopfabschnittes zur Länge des Halsabschnittes möglich, oder dass beide Abschnitte im Wesentlichen gleich lang sind.

Der Aussendurchmesser des Einsatzes beträgt im Kopfabschnitt vorzugsweise 12-22 mm, insbesondere bevorzugt 14-18 mm. Der Aussendurchmesser des Halsabschnittes des Einsatzes beträgt vorzugsweise 10-20 mm, insbesondere bevorzugt 12-16 mm (.

Der Kopfabschnitt des Einsatzes findet vorzugsweise einen oberen Anschlag an einer die zweite, axiale Ausnehmung begrenzenden oberen Wandung im Inneren des Kopfabschnittes des Griffkörpers. Die Dimensionen der Ausnehmung bzw. Bohrung des Griffkörpers für den Kopfabschnitt des Einsatzes ist auf die Dimensionen des Einsatzes abgestimmt.

Das obere, erste Ende der Handschlaufe ist erfindungsgemäss an oder in einer oberen Wandung des Einsatzes mittels eines Befestigungselements in Form einer Schraube befestigt. Dabei ragt das Befestigungselement in einer weiteren bevorzugten Ausführungsform in eine vorzugsweise axiale zentrale Ausnehmung oder Bohrung in der oberen Wandung des Kopfabschnittes des Einsatzes hinein. Dabei weist die axiale zentrale Ausnehmung oder Bohrung vorzugsweise ein Innengewinde auf.

Der mit dem freien unteren zweiten Ende aus dem Griffkörper heraustretende untere Schlaufenabschnitt ist bei dem erfindungsgemässen Stockgriff unmittelbar unter dem in den Griffkörper eintretenden mittleren Schlaufenabschnitt angeordnet.

Beim Umlenkelement handelt es sich in einem weiteren bevorzugten Ausführungsbeispiel um einen Stift, welcher im Wesentlichen horizontal im Kopfabschnitt des Einsatzes und im Wesentlichen quer zu einer Längsachse des Griffkörpers bzw. des daran befestigten Stocks angeordnet ist. Der Stift ist vorzugsweise in einer seitlichen Wandung im Bereich des Kopfabschnittes des Einsatzes in entsprechenden einander gegenüberliegenden Ausnehmungen oder Bohrungen im Einsatz gehaltert bzw. gelagert, wobei mindestens eine dieser beiden Ausnehmungen auf der einen Seite durchgängig ausgebildet ist, so dass der Stift von aussen eingeschoben und so im Einsatz bzw. im Griffkörper befestigt werden kann. Dies erleichtert einerseits die Herstellung des Einsatzes als separates Bauteil, welches bei der Erstmontage oder zwecks Auswechslung in den Griffkopf eingesetzt werden kann, und ermöglicht andererseits im Falle der Abnützung des Blockierelements oder der Handschlaufe den Ersatz des Stiftes, des Blockierelements oder der Handschlaufe. Der Querstift, welcher der Handschlaufe als Umlenkelement dient, durchragt somit eine obere zentrale Ausnehmung des Einsatzes in einer Richtung quer zur Stocklängsachse und quer zu einer Richtung, in welcher der mittlere Schlaufenabschnitt in den horizontalen Abschnitt der Ausnehmung des Griffkörpers eingeführt wird.

Der Stift bzw. Querstift kann dabei einen kreisrunden Querschnitt besitzen, es ist aber beispielsweise zur Erhöhung der Reibung auch möglich, eine andere Querschnittsform vorzusehen, beispielsweise eine quadratische, rechteckige, oder polygonale Querschnittsform.

Vorzugsweise ist das Blockierelement an dem als Querstift ausgebildeten Umlenkelement drehbar oder fix befestigt. Somit ist auch das Blockierelement vorzugsweise in einer oberen zentralen Ausnehmung des Einsatzes, d.h. im Kopfbereich des Einsatzes, angeordnet.

Das Blockierelement ist in einer weiter bevorzugten Ausführungsform rotierbar oder schwenkbar um das Umlenkelement bzw. den Querstift gelagert. Der Querstift ist entlang der Drehachse bzw. Rotationsachse des Blockierelements angeordnet, und das Blockierelement dreht sich somit um den Querstift. Somit wird vorzugsweise der in den Griffkörper eintretende mittlere Schlaufenabschnitt um den Querstift herumgeführt, und unterhalb mit dem zweiten freien unteren Ende im Bereich des horizontalen ersten Abschnittes der Ausnehmung aus dem Griffkörper herausgeführt. Alternativ kann das Blockierelement mit dem Querstift fest verbunden sein, wobei der Querstift in den einander sich gegenüberliegenden Ausnehmungen oder Bohrungen des Einsatzes drehbar angeordnet ist.

Eine weiter bevorzugte Ausführungsform ist dadurch gekennzeichnet, dass das Blockierelement über einen nach unten abgewinkelten bzw. nach unten gerichteten Bereich verfügt, welcher in Blockierstellung auf den zum freien, unteren, zweiten Ende aus dem Griffkörper heraustretenden unteren Schlaufenabschnitt gepresst wird. Entgegen dem Stockgriff der EP 1 819 406 wird hier in der Blockierstellung nur der untere Schlaufenabschnitt durch das Blockierelement in blockierender Weise auf eine Auflagefläche des Einsatzes gepresst.

Das Blockierelement verfügt vorzugsweise über einen Umlenkabschnitt, der aussenseitig über einen Umgreifwinkel von mindestens 120 Grad, vorzugsweise mindestens 160 Grad vom mittleren Schlaufenabschnitt umgriffen wird. An den Umlenkabschnitt schliesst sich vorzugsweise ein gerader Abschnitt an. Am Ende des geraden Abschnittes, bzw. Schenkels, welches dem Stift abgewandt ist, bzw. welches zur Öffnung der Ausnehmung an der Hinterseite des Stockgriffs hin gerichtet ist, ist vorzugsweise der oben erwähnte, nach unten abgewinkelte bzw. nach unten gerichtete Bereich angeordnet.

Der nach unten abgewinkelte Bereich des Blockierelements ist um einen Winkel von 70-120 Grad von dem geraden Abschnitt bzw. Schenkel abgewinkelt.

Der gerade Abschnitt und der nach unten abgewinkelte Bereich des Blockierelements weisen vorzugsweise jeweils eine Länge resp. Höhe auf, sodass bei nach unten gerichteter Handschlaufe der in die Ausnehmung des Griffkörpers eintretende mittlere Schlaufenabschnitt den nach unten abgewinkelten Bereich des Blockierelements nach unten auf den zum freien Ende aus dem Griffkörper austretenden unteren Schlaufenabschnitt zieht. Der nach unten gerichtete Zug an der Handschlaufe bewirkt nämlich einen Zug am Umlenkabschnitt des Blockierelements, was zu einer Rotation des Blockierelements führt und einer daraus resultierenden Krafteinwirkung des nach unten abgewinkelten Bereichs des Blockierelements auf den unteren Schlaufenabschnitt. Es ist von besonderem Vorteil, wenn der nach unten abgewinkelte Bereich des Blockierelements an seiner unteren Seite eine nach unten gerichtete Zahnung, bzw. vorzugsweise mindestens einen nach unten gerichteten Zahn oder eine durchlaufende Klemmkante aufweist. Dies erhöht die Reibung zwischen dem Blockierelement und dem unteren Schlaufenabschnitt, da sich die nach unten gerichteten Zähne auf dem Schlaufenband festklemmen, wenn das Blockierelement nach unten gelenkt ist. Ausserdem wird durch die Zähne der Druck auf Schlaufenband erhöht und damit die Haltekraft verbessert.

Das Blockierelement wird bei einer Abwärtsbewegung der Handschlaufe bzw. unter Zug an der Handschlaufe nach unten hin, zwecks Blockierung des unteren Schlaufenabschnittes, nach unten hin um das Umlenkelement geschwenkt. Umgekehrt wird, bei einer Bewegung der Handschlaufe nach oben, zwecks Einstellbarkeit der Handschlaufenlänge, das Blockierelement nach oben hin um das Umlenkelement geschwenkt, unter Freigabe des unteren Schlaufenabschnittes, da der abgewinkelte Bereich bzw. der abgewinkelte Bereich des Blockierelements vom unteren Schlaufenabschnitt entweder abgehoben oder der untere Schlaufenabschnitt zumindest druckentlastet wird. Das Blockierelement wird durch Zugbelastung nach unten in der Blockierposition gehalten. Vorzugsweise wird erst bei gezielter Auslenkung der Handschlaufe in eine waagrechte Position, und insbesondere bei einer Bewegung der Handschlaufe nach oben eine Einstellbarkeit der Handschlaufenlänge erlaubt.

Die vorliegende Erfindung betrifft des Weiteren einen Stock, insbesondere Gehstock, Trekkingstock, Alpinskistock, Langlaufskistock, oder Nordic-Walking Stock, welcher einen Stockgriff nach einem der oben beschriebenen Ausführungsformen aufweist.

Weitere Ausführungsbeispiele sind in den abhängigen Ansprüchen beschrieben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische schematische Ansicht eines Stockgriffs gemäss einem ersten Ausführungsbeispiel an einem Stock von schräg links hinten in Bezug auf die Laufrichtung gesehen;
- Fig. 2: eine perspektivische schematische Ansicht des Stockgriffs von Fig. 1 von schräg links vorne in Bezug auf die Laufrichtung gesehen;
- Fig. 3: eine schematische Ansicht des Stockgriffs von Fig. 1 von hinten in Bezug auf die Laufrichtung gesehen;
- Fig. 4: eine schematische Schnittdarstellung des Stockgriffs von Fig. 1 entlang der Schnittebene A-A von Fig. 3;
- Fig. 5: ein Detailausschnitt der Schnittdarstellung des oberen Abschnittes des Stockgriffs von Fig. 4;
- Fig. 6: eine schematische Ansicht eines Stockgriffs gemäss einem zweiten Ausführungsbeispiel an einem Stock, von hinten in Bezug auf die Laufrichtung gesehen;
- Fig. 7: eine schematische Schnittdarstellung des Stockgriffs von Fig. 6 entlang der Schnittebene B-B von Fig. 6.

### BESCHREIBUNG BEVORZUGTER AUSFÜHRUNGSFORMEN

In Figur 1 ist ein erstes Ausführungsbeispiel eines erfindungsgemässen Stockes 1 in Blockierstellung bzw. Klemmstellung dargestellt. Der Griffkörper 4 des Stockgriffs 1 ist am oberen Ende eines Stockrohrs, bzw. an einem obersten Rohrabschnitt 3 eines Stockrohrs befestigt. Der Griffkörper 4 weist einen oberen Kopfabschnitt 4a und einen unteren Griffabschnitt 4b auf. Die im Kopfabschnitt 4a des Griffkörpers 4 befestigte Handschlaufe 2 ist längenverstellbar ausgebildet. Zwecks Verringerung des Durchmessers der Handschlaufe 2 muss am unteren freien zweiten Ende 2b des Schlaufenbandes der Handschlaufe 2 gezogen werden, wobei die Längenverstellbarkeit bzw. Justierbarkeit nur gegeben bzw. ein Zug am unteren freien zweiten Ende nur möglich ist, wenn die Handschlaufe 2, bzw. der obere, aus dem Griffkopf 4a austretende Schlaufenabschnitt 2c und der mittlere Schlaufenabschnitt 2d, welcher in den Griffkopf 4a bzw. den Griffkörper 4b eintritt nach oben bewegt werden.

Wie in Fig. 4 dargestellt, weist der Griffkörper 4 eine nach unten hin offene axiale Ausnehmung bzw. einen axialen Hohlraum 21 auf, in welchen das Stockrohr 3 eingeschoben ist. Der Stockgriff 1 ist ergonomisch geformt, wobei der Griffabschnitt 4b des Griffkörpers 4 einen in Laufrichtung V nach vorne gerichteten Absatz 4d für das Abstützen von Fingern und einen am unteren Ende des Griffabschnittes 4b nach hinten gerichteten Vorsprung 4c aufweist. Am oberen Ende des Griffkopfes 4a ist ein in Laufrichtung V überhängender Knauf gebildet, was ein Abstützen von oben auf den Stock und ein Umgreifen erleichtert.

Zudem weist der Griffkopf 4a des Griffkörpers 4 eine Ausnehmung 6 auf, welche zur Hinterseite des Stockgriffs 1 hin, in Bezug auf die Laufrichtung V gesehen, d.h. auf der Seite des Benutzers, wo die Handschlaufe in den Griffkopf 4a eintritt, bzw. aus dem Griffkopf 4a austritt, offen ausgebildet ist. Diese im Wesentlichen horizontale Ausnehmung 6 mündet in die zentrale axiale Ausnehmung 21 für das Stockrohr, bzw. den obersten Rohrabschnitt 3 eines Stockrohrs.

In das obere Ende 3a des eingesetzten obersten Rohrabschnittes 3 eines Stockrohrs im erfindungsgemässen Ausführungsbeispiel von Fig. 5 ist ein Einsatz 7 von oben eingesetzt, welcher mit seinem Halsabschnitt 7b in den obersten Rohrabschnitt 3 des Stockrohrs eingreift. Der Halsabschnitt 7b des Einsatzes 7 ist hohlzylindrisch ausgebildet. Der Kopfabschnitt 7a des Einsatzes 7 ist ebenfalls im Wesentlichen als, in Bezug auf die Umfangsrichtung U1 gesehen, gewissermassen unvollständiger Hohlzylinder mit einer nach oben hin konvexen oberen Wandung 7f ausgebildet. Der Kopfbereich 7a ist in Bezug auf die Laufrichtung V nach vorne hin in Umfangsrichtung U1 geschlossen ausgebildet, jedoch nach hinten hin offen, d.h. die Mantelfläche des Kopfbereichs 7a des Einsatzes 7 fehlt teilweise in Umfangsrichtung U1 des Einsatzes. Dabei fehlt weniger als die Hälfte des Umfangs der Mantelfläche. Der Einsatz 7 findet einen oberen Anschlag an der die axiale Ausnehmung 21 des Griffkopfes 4a nach oben hin begrenzenden Wandung.

Die Handschlaufe 2 kann durch diese Öffnung in die Ausnehmung 6 des Griffkopfes 4a und weiter in die zentrale Ausnehmung 8a des Kopfabschnittes 7a des Einsatzes 7 hineinragen.

Ein in Umfangsrichtung U1 des Einsatzes 7 umlaufender Absatz 15 am Übergang vom unteren Halsabschnitt 7b zum oberen Kopfabschnitt 7a des Einsatzes 7 bildet einen oberen Anschlag für das Stockrohr. Dabei ist die umlaufende untere Kante 16 am Absatz 15 abgeschrägt ausgebildet, ebenso die untere umlaufende Kante 17 des Halsabschnittes 7b des Einsatzes 7, wie in Fig. 5 detailliert dargestellt.

Zwischen dem Kopfabschnitt 7a und dem Halsabschnitt 7b des Einsatzes 7, bzw. zwischen der oberen zentralen Ausnehmung 8a und der unteren zentralen Ausnehmung 8b des Einsatzes gemäss des Ausführungsbeispiels von Fig. 4, 5 ist eine Trennwand 9 angeordnet, welche gewissermassen den Boden der oberen zentralen Ausnehmung 8a bildet.

Im Kopfabschnitt 7a des Einsatzes 7 ist ein Blockierelement 10 rotierbar bzw. verschwenkbar um eine Drehachse gelagert, welche quer zur Stocklängsachse L bzw. zur Längsachse des Stockgriffs 1 und quer zur Laufrichtung V und im Wesentlichen horizontal angeordnet ist. Entlang der Drehachse ist ein Stift bzw. Querstift 11 angeordnet, um welchen herum das Blockierelement 10 schwenkbar angeordnet ist. Der Kopfabschnitt 7a weist in seiner Seitenwandung bzw. in der Mantelfläche auf zwei gegenüberliegenden Seiten jeweils eine Durchgangsbohrung bzw. mindestens einseitig offene Ausnehmung auf, durch welche jeweils ein Ende des Querstifts 11 hineinragt.

Das Blockierelement 10, welches flügelähnlich ausgebildet ist, weist einen Umlenkabschnitt 10a auf, sowie einen daran anschliessenden Schenkel bzw. geraden Abschnitt 10b, gefolgt von einem abgewinkelten Bereich 10c. Dieser abgewinkelte Bereich 10c weist an seiner Unterseite kleine, nach unten gerichtete Zähnchen 12 bzw. eine Zahnung oder eine durchlaufende Klemmkante auf, um die Reibkraft bzw. die Blockierkraft des Blockierelements 10 auf den unteren Schlaufenabschnitt 2e zu erhöhen.

Sowohl der Umlenkabschnitt 10a, als auch der gerade Abschnitt 10b und der abgewinkelte Bereich 10c erstrecken sich über den gesamten Innendurchmesser des Kopfabschnittes 7a des Einsatzes 7, bzw. durchragt die obere zentrale Ausnehmung des Einsatzes 7 in einer Richtung parallel zu einer Längsachse des Querstiftes 11, bzw. in einer Richtung quer zur Stocklängsachse L.

Der Stift bzw. Querstift 11 dient gleichzeitig als Umlenkelement für den mittleren Schlaufenabschnitt 2d der Handschlaufe 2 im Inneren des Griffkopfes 4a, bzw. im Inneren der oberen zentralen Ausnehmung 8a des Einsatzes 7.

Die Handschlaufe 2 weist ein Schlaufenband mit zwei freien Enden 2a, 2b auf, wovon ein oberes erstes Ende 2a mittels eines Befestigungselements 13 in einer oberen Wandung 7f des Einsatzes 7 befestigt ist. Zur Befestigung weist die obere Wandung 7f des Kopfabschnittes 7a des Einsatzes 7 eine axiale zentrale Ausnehmung oder Bohrung 14 auf. Das obere erste Ende 2a der Handschlaufe 2 erfolgt durch das Einführen des Befestigungselements 13 in Form einer Schraube in diese zentrale Ausnehmung oder Bohrung 14.

Ausgehend vom befestigten oberen ersten Ende 2a verläuft das Schlaufenband durch die im Wesentlichen horizontale Ausnehmung des Griffkopfes 4a in Bezug auf die Laufrichtung V gesehen nach hinten und tritt an der Hinterseite des Stockgriffs 1 aus dem Griffkopf 4a aus. Von dort bildet das Schlaufenband eine Handschlaufe 2, welche die Hand des Benutzers umschliesst, und tritt dann mit einem mittleren Schlaufenabschnitt 2d wieder in die Ausnehmung 6 des Griffkopfes 4a ein. Dort tritt es dann in die obere zentrale Ausnehmung 8a des Einsatzes 7 ein und wird um den im Wesentlichen horizontal im Einsatz 7 gelagerten Stift bzw. Querstift 11, bzw. um den am Querstift 11 rotierbar angelenkten Blockierelement 10 umgelenkt. Nach der Umlenkung liegt der nun untere Schlaufenabschnitt 2e zunächst auf der wenigstens bereichsweise durch die Trennwand 9 gebildeten Auflagefläche 20 auf, bevor der untere Schlaufenabschnitt 2e den Griffkopf 4a durch die Ausnehmung 6 wieder nach hinten hin verlässt. Das untere freie zweite Ende 2b des Schlaufenbandes hängt frei nach unten und ist im dargestellten Ausführungsbeispiel umgelenkt ausgebildet.

Der abgewinkelte Bereich 10c des Blockierelements 10 presst den unteren Schlaufenabschnitt 2e im dargestellten Ausführungsbeispiel auf die Trennwand 9, bzw. auf die Auflagefläche 20 im Bereich des Absatzes 15 zwischen dem Kopfabschnitt 7a und dem Halsabschnitt 7b des Einsatzes 7. Die Druckstelle befindet sich im Bereich der Seitenwandung bzw. der Mantelfläche am unteren Ende des Kopfabschnittes 7a des Einsatzes 7, unmittelbar vor der Kontaktstelle zwischen dem Einsatz und der hinteren Wandung des Griffkörpers 4 am unteren Ende des radialen ersten Abschnittes 6a der Ausnehmung 6.

Die Handschlaufe von Fig. 4 ist in einer gewissermassen neutralen Position dargestellt, d.h. weder in nach unten gezogener Stellung, in welcher das Blockierelement 10 sich in Klemmposition bzw. Blockierposition befindet, noch in nach oben gezogener Stellung, in welcher das Blockierelement 10 sich in Justierposition befindet, d.h. in welcher die Handschlaufe 2 längenverstellbar ist, sondern in einer Position dazwischen. In der Blockierposition liegt nämlich der mittlere Schlaufenabschnitt 2d am hinteren Ausgang der Ausnehmung 6 unmittelbar auf dem unteren Schlaufenabschnitt 2e auf.

Wird, wie in den Figuren aber nicht dargestellt, die Handschlaufe 2 nach unten gerichtet, wie dies typischerweise beim Gebrauch des Stockes der Fall ist, bzw. bei Zug der Handschlaufe 2 nach unten, zieht der mittlere Schlaufenabschnitt 2d in Uhrzeigerrichtung U2 am Umlenkabschnitt 10a des Blockierelements 10. Durch den Zug auf den mittleren Schlaufenabschnitt 2d wird somit aufgrund der Umschliessung des Umlenkabschnittes 10a des Blockierelements 10 durch den mittleren Schlaufenabschnitt 2d das Blockierelement 10 um den Querstift 11 bzw. um die Drehachse rotiert. Dadurch wird der abgewinkelte Bereich 10c des Blockierelements 10 auf den unteren Schlaufenabschnitt 2e gepresst, welcher dadurch wiederum auf die Auflagefläche 20 im Bereich der Seitenwandung im Bereich des Absatzes 15 des Einsatzes 7 gepresst wird. Dadurch wird die Länge der Handschlaufe 2 fixiert und die Einstellbarkeit der Länge in dieser Position verhindert. Die Zahnung 12 oder Spitzen an der Unterseite des abgewinkelten Bereichs 10c erhöhen hier die Reibkraft bzw. die Blockierwirkung.

Wird die Handschlaufe 2 in horizontaler oder nach oben gerichteter Position gehalten, so ist das Blockierelement 10 locker schwenkbar und übt keinen Druck auf den darunter liegenden unteren Schlaufenabschnitt 2e aus. Entsprechend kann die Länge der Handschlaufe 2 in dieser Position verstellt werden, mit anderen Worten kann die Handschlaufe 2 über ein Ziehen am zweiten freien Ende 2b verkleinert werden, oder über ein Ziehen am in den Griffkörper 4 eintretenden mittleren Schlaufenabschnitt 2d verlängert werden. Ausserdem kann die Länge der Handschlaufe 2 bei nach oben gerichteter Position der Handschlaufe 2 in jedem Fall vergrössert werden, was automatisch eine Sicherheit im Falle eines Sturzes oder eines Hängenbleibens des Stockes ergibt.

In Figur 6 ist ein zweites Ausführungsbeispiel eines Stockgriffs in schematischer Darstellung abgebildet, in Laufrichtung von hinten nach vorne gesehen, mit Blick auf die Ausnehmung 6 des Kopfabschnittes 4a des Griffkörpers 4. Der Schnitt entlang der Schnittebene B-B von Fig. 6 ist in Fig. 7 abgebildet. Hier ist erkennbar, dass der Einsatz 7 länger ausgebildet ist als im Ausführungsbeispiel von Figur 4. Anstatt dass der Einsatz 7 mit seinem Halsabschnitt 7b im obersten Rohrabschnitt 3 eingesetzt ist, wie in Figur 4 dargestellt, ist in diesem Ausführungsbeispiel der Einsatz 7 im Bereich seines hülsenförmig ausgebildeten Halsabschnittes 7b über den obersten Rohrabschnitt 3 des Stockrohrs aufgesetzt bzw. übergestülpt und daran befestigt. Der oberste Rohrabschnitt 3 erstreckt sich somit innerhalb der unteren zentralen Ausnehmung 8b des Einsatzes 7 über die gesamte Länge des Halsabschnittes 7b und darüber hinaus. Ferner ist der Halsabschnitt 7b des Einsatzes 7 in der zentralen axialen Ausnehmung 21 des Griffkörpers 4 aufgenommen somit im Inneren des Griffkörpers 4 am Griffkörper 4 befestigt. So kann der Einsatz 7 entweder als Baueinheit mit dem Griffkörper 4 angefertigt werden, und/oder als Baueinheit mit dem obersten Rohrabschnitt 3. Die Wanddicke des Einsatzes 7 im Halsabschnitt 7b ist in diesem Ausführungsbeispiel grösser als die Wanddicke des obersten Rohrabschnittes 3.

Während im Ausführungsbeispiel von Figur 4 die obere zentrale Ausnehmung 8a des Einsatzes 7 in dessen Kopfabschnitt 7a einen grösseren Durchmesser aufweist als die untere zentrale Ausnehmung 8b in dessen Halsabschnitt 7b, weist in dem Ausführungsbeispiel von Figur 7 die obere zentrale Ausnehmung 8a des Einsatzes 7 in dessen Kopfabschnitt 7a einen kleineren Durchmesser auf als die untere zentrale Ausnehmung 8b in dessen Halsabschnitt 7b. Entsprechend ist zwischen dem Kopfabschnitt 7a und dem Halsabschnitt 7b ist ein radial nach innen gerichteter, und sich entlang des gesamten Umfangs des Einsatzes 7 erstreckender umlaufender Absatz 15a bzw. ein durchmesserkleinerer Abschnitt angeordnet. Dieser bildet einen oberen Anschlag für den obersten Rohrabschnitt 3 am oberen Ende des Halsabschnittes 7b. Unterhalb der Trennwand 9 bzw. des Bodens 9 ist im dargestellten Ausführungsbeispiel im Bereich des umlaufenden Absatzes 15a ein im Wesentlichen scheibenförmiger hohler oder ausgefüllter radialer Zwischenraum 22 angeordnet.

Wie im Ausführungsbeispiel von Figur 4 ist auch im Ausführungsbeispiel von Figur 7 das Blockierelement 10 in der oberen zentralen Ausnehmung 8a im Kopfabschnitt 7a des Einsatzes 7 angeordnet und befestigt, wobei die Arten der Anordnung und Befestigung des Blockierelements 10 sowie die Arten der Befestigung der Handschlaufe 2 am Einsatz auch für dieses alternative Ausführungsbeispiel von Figur 7 anwendbar sind.

**BEZUGSZEICHENLISTE**

| | | | |
|---|---|---|---|
| 1 | Stockgriff | 9 | Trennwand von 7, Boden von 8a |
| 2 | Handschlaufe | 10 | Blockierelement |
| 2a | oberes, erstes Ende von 2 | 10a | Umlenkabschnitt von 10 |
| 2b | freies unteres, zweites | | |
| | Ende von 2 | 10b | gerader Abschnitt, Schenkel von 10 |
| 2c | oberer Schlaufenabschnitt von 2 | | |
| 2d | mittlerer Abschnitt von 2 | 10c | abgewinkelter Bereich von 10 |
| 2e | unterer Schlaufenabschnitt von 2 | 11 | Umlenkelement, Querstift von 10 |
| 3 | oberster Rohrabschnitt, Stockrohr | | |
| 3a | oberes Ende von 3 | 12 | Zahnung von 10 an 10c |
| 4 | Griffkörper | 13 | Befestigungselement für 2a |
| 4a | Kopfabschnitt von 4 | 14 | axiale, zentrale Ausnehmung in 7f |
| 4b | Griffabschnitt von 4 | | |
| 4c | hinterer Vorsprung von 4 | 15 | Absatz an 7 zwischen 7a, 7b in Fig. 4 |
| 4d | vorderer Absatz von 4 | | |
| 5 | Hohlraum, zentrale Ausnehmung von 3 | 15a | radialer Absatz an 7 zwischen 7a, 7b in Fig. 7 |
| 6 | Ausnehmung von 4 in 4a | 16 | umlaufende abgeschrägte Flanke von 7 an 15 |
| 6a | horizontaler erster Abschnitt von 6 | | |
| | | 17 | umlaufende abgeschrägte Flanke von 7 an 7c |
| 6b | axialer zweiter Abschnitt von 6 | | |
| 7 | Einsatz | 18 | obere Begrenzung von 6a |
| 7a | Kopfabschnitt von 7 | 19 | untere Begrenzung von 6a |
| 7b | Halsabschnitt von 7 | 20 | Auflagefläche von 7 |
| 7c | unteres Ende von 7 | 21 | zentrale, axiale Ausnehmung von 4 für 3 |
| 7d | oberes Ende von 7 | | |
| 7e | seitliche Wandung von 7 | 22 | Zwischenraum bei 15a zwischen 7a, 7b |
| 7f | obere Wandung von 7 | | |
| 8a | obere zentrale Ausnehmung von 7 | L | Stocklängsachse |
| 8b | untere zentrale Ausnehmung von 7 | U | Umfangsrichtung |
| | | V | Laufrichtung, nach vorne |

## Patentansprüche

1. Stockgriff (1) für Gehstöcke, Trekkingstöcke, Alpinskistöcke, Langlaufskistöcke, oder Nordic-Walking Stöcke, mit einer längenverstellbaren Handschlaufe (2), aufweisend einen Griffkörper (4) mit einem Kopfabschnitt (4a) und einem Griffabschnitt (4b), wobei die Handschlaufe (2) mit einer Einrichtung zum Blockieren und Einstellen der Benutzungslänge der Handschlaufe (2) am Griffkörper (4) befestigt ist, wobei der Griffkörper (4) eine Ausnehmung (6) mit einem radialen ersten Abschnitt (6a) und einem axialen zweiten Abschnitt (6b) aufweist, und wobei die Handschlaufe (2) ein oberes, erstes Ende (2a) aufweist, und mit einem mittleren Schlaufenabschnitt (2d) in die Ausnehmung (6) des Griffkörpers (4) eintritt, in der Ausnehmung (6) eine Umlenkung um ein Umlenkelement (11) erfährt und nach unten als freies unteres, zweites Ende (2b) aus der Ausnehmung (6) heraustritt, wobei in der Ausnehmung (6) ein Blockierelement (10) angeordnet ist, welches bei nach unten gerichteter Handschlaufe (2) den zum unteren, freien zweiten Ende (2b) aus der Ausnehmung (6) heraustretenden unteren Schlaufenabschnitt (2e) blockiert, wobei das Blockierelement (10) in einem Einsatz (7) gelagert ist, welcher mit einem oberen Kopfabschnitt (7a) in der Ausnehmung (6) des Griffkörpers (4) angeordnet ist, **dadurch gekennzeichnet, dass** das obere, erste Ende (2a) der Handschlaufe an oder in einer oberen Wandung (7f) des Einsatzes (7) mittels einer Schraube (13) befestigt ist.

2. Stockgriff nach Anspruch 1, **dadurch gekennzeichnet, dass** in Blockierstellung der untere Schlaufenabschnitt (2e) durch das Blockierelement (10) in blockierender Weise auf eine Auflagefläche (20) des Einsatzes (7) gepresst wird.

3. Stockgriff nach einem der vorhergehenden Ansprüche, **dadurch gekennzeichnet, dass** das obere, erste Ende (2a) der Handschlaufe (2) im Kopfabschnitt (4a) des Griffkörpers (4) befestigt ist.

4. Stockgriff nach einem der vorhergehenden Ansprüche, **dadurch gekennzeichnet, dass** der Einsatz (7) einen unteren, sich in axialer Richtung nach unten an den Kopfabschnitt (7a) anschliessenden und vorzugsweise in Form eines Hohlzylinders ausgebildeten, weiter vorzugsweise einstückig mit dem Kopfabschnitt (7a) ausgebildeten Halsabschnitt (7b) aufweist, welcher am oberen Ende (3a) eines obersten Rohrabschnittes (3) eines Stockrohrs in eine zentrale Ausnehmung (5) des obersten Rohrabschnittes (3) einsetzbar oder eingesetzt ist, oder welcher auf den obersten Rohrabschnitt (3) aufschiebbar oder aufgeschoben ist, und welcher gegebenenfalls im oder am obersten Rohrabschnitt (3) befestigt ist, wobei der Einsatz (7) vorzugsweise einen Absatz (15, 15a) zwischen dem Kopfabschnitt (7a) und dem Halsabschnitt (7b) aufweist, welcher als oberer Anschlag für den obersten Rohrabschnitt (3) dient.

5. Stockgriff nach Anspruch 4, **dadurch gekennzeichnet, dass** zwischen dem Kopfabschnitt (7a) und dem Halsabschnitt (7b) eine quer zur Stocklängsachse (L) und sich im Wesentlichen in radialer Richtung erstreckende Trennwand (9) angeordnet ist, welche vorzugsweise im Bereich des Absatzes (15) und wenigstens bereichsweise die Auflagefläche (20) für den unteren Schlaufenabschnitt (2e) bildet, gegen welche der untere Schlaufenabschnitt (2e) in Blockierstellung gepresst wird.

6. Stockgriff (1) nach einem der vorhergehenden Ansprüche, **dadurch gekennzeichnet, dass** es sich beim Umlenkelement um einen Stift (11) handelt, welcher im Wesentlichen quer zu einer Längsachse (L) des Griffkörpers (4) angeordnet ist, und welcher vorzugsweise in einer seitlichen Wandung (7e) des Einsatzes (7) in entsprechenden Ausnehmungen gelagert ist, wobei diese Ausnehmungen bevorzugt wenigstens auf einer Seite durchgängig ausgebildet sind.

7. Stockgriff (1) nach einem der vorhergehenden Ansprüche, **dadurch gekennzeichnet, dass** das Blockierelement (10) rotierbar oder schwenkbar um das Umlenkelement (11) gelagert ist.

8. Stockgriff (1) nach einem der vorhergehenden Ansprüche, **dadurch gekennzeichnet, dass** das Blockierelement (10) über einen nach unten abgewinkelten Bereich (10c) oder ein nach unten gerichteter Bereich (10c) verfügt, welcher in Blockierstellung auf den zum freien unteren zweiten Ende (2b) aus dem Griffkörper (4) heraustretenden unteren Schlaufenabschnitt (2e) gepresst wird.

9. Stockgriff (1) nach einem der vorhergehenden Ansprüche, **dadurch gekennzeichnet, dass** der in den Griffkörper (4) eintretende mittlere Schlaufenabschnitt (2d) um einen Stift (11), welcher im Wesentlichen horizontal in der Ausnehmung (6) des Kopfbereichs (4a) des Griffkörpers (4) angeordnet und in der seitlichen Wandung (7e) des Einsatzes (7) in entsprechenden Ausnehmungen gelagert ist, herumgeführt wird, und unterhalb als freies unteres zweites Ende (2b) aus der Ausnehmung (6) des Griffkörpers (4) herausgeführt wird, und dass das Blockierelement (10) über einen Umlenkabschnitt (10a) verfügt, der aussenseitig über einen Umgreifwinkel von mindestens 120 Grad, vorzugsweise mindestens 160 Grad vom mittleren Schlaufenabschnitt (2d) umgriffen wird, und dass das Blockierelement (10) über einen an den Umlenkabschnitt (10a) anschliessenden geraden Abschnitt (10b) verfügt, an dessen dem Stift (11) abgewandtem Ende ein nach unten abgewinkelter Bereich (10c) angeordnet ist.

10. Stockgriff (1) nach einem der vorhergehenden Ansprüche, **dadurch gekennzeichnet, dass** der gerade Abschnitt (10b) und der abgewinkelte Bereich (10c) des Blockierelements (10) jeweils eine Länge resp. Höhe aufweisen, sodass bei nach unten gerichteter Handschlaufe (2) der in die Ausnehmung (6) des Griffkörpers (4) eintretende mittlere Schlaufenabschnitt (2d) den abgewinkelten Bereich (10c) des Blockierelements (10) nach unten auf den zum freien Ende (2e) aus dem Griffkörper (4) austretenden unteren Schlaufenabschnitt (2e) presst, und/oder dass das Blockierelement (10), insbesondere an einer unteren Seite des abgewinkelten Bereichs (10c) des Blockierelements (10), eine Zahnung (12) aufweist.

11. Stockgriff (1) nach einem der vorhergehenden Ansprüche, **dadurch gekennzeichnet, dass** der Einsatz (7) aus Metall, insbesondere aus Aluminium oder einer Aluminiumlegierung, und/oder aus einem Kunststoff, insbesondere aus einem Hartkunststoff, vorzugsweise aus PC, PP, Polyamid, ABS, gegebenenfalls in faserverstärkter Form, ausgebildet ist.

12. Stockgriff (1) nach einem der vorhergehenden Ansprüche, **dadurch gekennzeichnet, dass** das Blockierelement (10) über Zugkraft in der Blockierposition gehalten wird, und erst bei Entlastung oder gezielter Auslenkung der Handschlaufe (2) nach oben eine Einstellbarkeit der Handschlaufenlänge erlaubt.

13. Stockgriff (1) nach einem der vorhergehenden Ansprüche, **dadurch gekennzeichnet, dass** das Blockierelement (10) in einer oberen zentralen Ausnehmung (8a) des Einsatzes (7) angeordnet ist, wobei vorzugsweise das Blockierelement (10) an dem als Querstift ausgebildeten Umlenkelement (11) drehbar oder fix befestigt ist, welcher die obere zentrale Ausnehmung (8a) des Einsatzes (7), in einer Richtung quer zur Stocklängsachse (L) und quer zu einer Einführungsrichtung des mittleren Schlaufenabschnittes (2d) in die Ausnehmung (6) des Griffkörpers (4), durchragt und in einer Wandung des Kopfabschnittes (7a) des Einsatzes (7) beidseitig gelagert ist.

14. Stockgriff (1) nach einem der vorhergehenden Ansprüche, **dadurch gekennzeichnet, dass** das Blockierelement (10) bei einer Abwärtsbewegung der Handschlaufe, zwecks Blockierung des unteren Schlaufenabschnittes, (2e) nach unten hin um das Umlenkelement (11) geschwenkt wird und bei einer Bewegung der Handschlaufe (2) nach oben, zwecks Einstellbarkeit der Handschlaufenlänge, nach oben hin um das Umlenkelement (11) geschwenkt wird, unter Freigabe des unteren Schlaufenabschnittes (2e).

15. Stock, insbesondere Gehstock, Trekkingstock, Alpinskistock, Langlaufskistock, oder Nordic-Walking Stock, aufweisend einen Stockgriff (1) nach einem der Ansprüche 1-14.

## Claims

1. A stick handle (1) for walking sticks, trekking sticks, alpine ski sticks, cross-country ski sticks, or Nordic walking sticks, with a length-adjustable hand strap (2), comprising a handle body (4) with a head portion (4a) and a grip portion (4b), wherein the hand strap (2) is secured to the handle body (4) with means for locking and adjusting the use length of the hand strap (2), the handle body (4) having a recess (6) with a radial first portion (6a) and an axial second portion (6b), and wherein the hand strap (2) has an upper, first end (2a), and enters the recess (6) of the handle body (4) with a central strap section (2d), undergoes a deflection around a deflection element (11) in the recess (6) and emerges downwards from the recess (6) as a free lower second end (2b), wherein a blocking element (10) is arranged in the recess (6), which blocking element (10) blocks the lower loop section (2e) emerging from the recess (6) towards the lower, free second end (2b) when the hand loop (2) is directed downwards,
wherein the blocking element (10) is mounted in an insert (7) which is arranged with an upper head portion (7a) in the recess (6) of the handle body (4), **characterised in that** the upper, first end (2a) of the hand strap is fastened to or in an upper wall (7f) of the insert (7) by means of a screw (13).

2. Stick handle according to claim 1, **characterised in that**, in the blocking position, the lower loop portion (2e) is pressed by the blocking element (10) in a blocking manner onto a bearing surface (20) of the insert (7)..

3. Stick handle according to one of the preceding claims, **characterized in that** the upper first end (2a) of the hand strap (2) is fixed in the head portion (4a) of the handle body (4).

4. Stick handle according to one of the preceding claims, **characterised in that** the insert (7) has a lower neck portion (7b) which adjoins the head portion (7a) downwardly in the axial direction and which is preferably in the form of a hollow cylinder and which is further preferably formed integrally with the head portion (7a) and which can be inserted or is inserted into a central recess (5) of the uppermost tube portion (3) of a stick tube at the upper end (3a) thereof, or which can be pushed or is pushed onto the uppermost pipe section (3), and which is optionally fastened in or on the uppermost pipe section (3), the insert (7) preferably having a shoulder (15, 15a) between the head section (7a) and the neck section (7b), which serves as an upper stop for the uppermost pipe section (3).

5. Stick handle according to claim 4, **characterised in that** a partition (9) extending transversely to the longitudinal axis (L) of the stick and substantially in the radial direction is arranged between the head section (7a) and the neck section (7b), which partition preferably in the region of the shoulder (15) and at least regionally forms the bearing surface (20) for the lower loop section (2e), against which the lower loop section (2e) is pressed in the blocking position..

6. Stick handle (1) according to one of the preceding claims, **characterised in that** the deflecting element is a pin (11) which is arranged substantially transversely to a longitudinal axis (L) of the handle body (4) and which is preferably mounted in a lateral wall (7e) of the insert (7) in corresponding recesses, these recesses preferably being formed continuously on at least one side.

7. Stick handle (1) according to one of the preceding claims, **characterised in that** the blocking element (10) is mounted rotatably or pivotably about the deflecting element (11).

8. Stick handle (1) according to one of the preceding claims, **characterised in that** the blocking element (10) has a downwardly angled portion (10c) or a downwardly directed portion (10c) which, in the blocking position, is pressed onto the lower loop portion (2e) protruding from the handle body (4) towards the free lower second end (2b).

9. Stick handle (1) according to one of the preceding claims, **characterised in that** the middle loop section (2d) entering the handle body (4) is guided around a pin (11), which is arranged substantially horizontally in the recess (6) of the head area (4a) of the handle body (4) and is mounted in the lateral wall (7e) of the insert (7) in corresponding recesses, and is guided out below as the free lower second end (2b) from the recess (6) of the handle body (4), and **in that** the blocking element (10) has a deflecting section (10a) which is embraced on the outside by the central loop section (2d) over an embracing angle of at least 120 degrees, preferably at least 160 degrees, and **in that** the blocking element (10) has a straight section (10b) which adjoins the deflecting section (10a) and at whose end facing away from the pin (11) a downwardly angled region (10c) is arranged.

10. Stick handle (1) according to one of the preceding claims, **characterised in that** the straight section (10b) and the angled section (10c) of the blocking element (10) each have a length and a height, respectively, such that, when the hand strap (2) is directed downwards, the middle loop section (2d) entering the recess (6) of the handle body (4) exceeds the angled section (10c). height, respectively, so that when the hand strap (2) is directed downwards, the middle loop section (2d) entering the recess (6) of the handle body (4) presses the angled section (10c) of the blocking element (10) downwards onto the lower loop section (2e) emerging from the handle body (4) towards the free end (2e), and/or **in that** the blocking element (10) has a toothing (12), in particular on a lower side of the angled region (10c) of the blocking element (10).

11. Stick handle (1) according to one of the preceding claims, **characterised in that** the insert (7) is formed from metal, in particular from aluminium or an aluminium alloy, and/or from a plastic, in particular from a hard plastic, preferably from PC, PP, polyamide, ABS, optionally in fibre-reinforced form.

12. Stick handle (1) according to one of the preceding claims, **characterised in that** the blocking element (10) is held in the blocking position via tensile force and only allows adjustability of the hand strap length when the hand strap (2) is unloaded or selectively deflected upwards.

13. Stick handle (1) according to one of the preceding claims, **characterized in that** the blocking element (10) is arranged in an upper central recess (8a) of the insert (7), preferably the blocking element (10) being rotatably or fixedly fastened to the deflection element (11) designed as a transverse pin, which projects through the upper central recess (8a) of the insert (7), in a direction transverse to the longitudinal axis (L) of the stick and transverse to a direction of insertion of the central loop section (2d) into the recess (6) of the handle body (4), and is mounted in a wall of the head section (7a) of the insert (7) on both sides.

14. Stick handle (1) according to one of the preceding claims, **characterised in that** the blocking element (10) is pivoted downwards around the deflection element (11) during a downward movement of the hand strap for the purpose of blocking the lower strap section (2e) and is pivoted upwards around the deflection element (11) during an upward movement of the hand strap (2) for the purpose of adjustability of the hand strap length, with release of the lower strap section (2e).

15. Stick, in particular walking stick, trekking stick, alpine ski stick, cross-country ski stick or Nordic walking stick, comprising a stick handle (1) according to one of the claims 1-14.

## Revendications

1. Manche de bâton (1) pour bâtons de marche, bâtons de trekking, bâtons de ski alpin, bâtons de ski de fond ou bâtons de marche nordique, avec une dragonne (2) réglable en longueur, comprenant un corps de manche (4) avec une partie de tête (4a) et une partie de préhension (4b), dans lequel la dragonne (2) est fixée au corps de poignée (4) avec des moyens pour verrouiller et régler la longueur d'utilisation de la dragonne (2), le corps de poignée (4) ayant un évidement (6) avec une première partie radiale (6a) et une seconde partie axiale (6b), et dans lequel la dragonne (2) a une première extrémité supérieure (2a), et une seconde partie axiale (6b), première extrémité (2a), et pénètre dans l'évidement (6) du corps de poignée (4) avec une section de sangle centrale (2d), subit une déflexion autour d'un élément de déflexion (11) dans l'évidement (6) et émerge vers le bas de l'évidement (6) comme une seconde extrémité inférieure libre (2b), dans lequel un élément de blocage (10) est disposé dans l'évidement (6), lequel élément de blocage (10) bloque la section de boucle inférieure (2e) émergeant de l'évidement (6) vers la seconde extrémité inférieure libre (2b) lorsque la boucle manuelle (2) est dirigée vers le bas,
dans lequel l'élément de blocage (10) est monté dans un insert (7) qui est disposé avec une partie de tête supérieure (7a) dans l'évidement (6) du corps de poignée (4), **caractérisé en ce que** la première extrémité supérieure (2a) de la dragonne est fixée à ou dans une paroi supérieure (7f) de l'insert (7) au moyen d'une vis (13).

2. Manche de bâton selon la revendication 1, **caractérisé en ce que**, dans la position de blocage, la partie de boucle inférieure (2e) est pressée par l'élément de blocage (10) de manière bloquante sur une surface d'appui (20) de l'insert (7).

3. Manche de bâton selon l'une des revendications précédentes, **caractérisé en ce que** la première extrémité supérieure (2a) de la dragonne (2) est fixée dans la portion de tête (4a) du corps de manche (4).

4. Manche de bâton selon l'une des revendications précédentes, **caractérisé en ce que** l'insert (7) présente une partie inférieure de col (7b) qui se raccorde à la partie de tête (7a) vers le bas dans la direction axiale et qui a de préférence la forme d'un cylindre creux et qui est en outre de préférence formée d'un seul tenant avec la partie de tête (7a) et qui peut être insérée ou est insérée dans un évidement central (5) de la partie supérieure du tube (3) d'un tube de bâton à l'extrémité supérieure (3a) de celui-ci, ou qui peut être poussé ou est poussé sur la section de tube la plus haute (3), et qui est éventuellement fixé dans ou sur la section de tube la plus haute (3), l'insert (7) ayant de préférence un épaulement (15, 15a) entre la section de tête (7a) et la section de col (7b), qui sert de butée supérieure pour la section de tube la plus haute (3).

5. Manche de bâton selon la revendication 4, **caractérisé en ce qu'**entre la partie de tête (7a) et la partie de col (7b) est disposée une cloison (9) s'étendant transversalement à l'axe longitudinal (L) du bâton et sensiblement dans la direction radiale, qui, de préférence dans la zone de l'épaulement (15), forme au moins par zones la surface d'appui (20) pour la partie de boucle inférieure (2e), contre laquelle la partie de boucle inférieure (2e) est pressée en position de blocage..

6. Manche de bâton (1) selon l'une des revendications précédentes, **caractérisé en ce que** l'élément de déviation est une goupille (11) qui est disposée sensiblement transversalement à un axe longitudinal (L) du corps de manche (4) et qui est de préférence montée dans une paroi latérale (7e) de l'insert (7) dans des évidements correspondants, ces évidements étant de préférence formés de façon continue sur au moins un côté.

7. Manche de bâton (1) selon l'une des revendications précédentes, **caractérisé en ce que** l'élément de blocage (10) est monté rotatif ou pivotant autour de l'élément déflecteur (11).

8. Manche de bâton (1) selon l'une des revendications précédentes, **caractérisé en ce que** l'élément de blocage (10) présente une partie coudée vers le bas (10c) ou une partie dirigée vers le bas (10c) qui, en position de blocage, est pressée sur la partie de boucle inférieure (2e) faisant saillie du corps de manche (4) vers la deuxième extrémité inférieure libre (2b).

9. Manche de bâton (1) selon l'une des revendications précédentes, **caractérisé en ce que** le tronçon de boucle médian (2d) pénétrant dans le corps de manche (4) est guidé autour d'une goupille (11), qui est disposée sensiblement horizontalement dans l'évidement (6) de la zone de tête (4a) du corps de manche (4) et est montée dans la paroi latérale (7e) de l'insert (7) dans des évidements correspondants, et est guidée vers l'extérieur en bas en tant que deuxième extrémité inférieure libre (2b) hors de l'évidement (6) du corps de manche (4), et **en ce que** l'élément de blocage (10) présente un tronçon de déviation (10a) qui est entouré extérieurement par le tronçon de boucle central (2d) sur un angle d'enveloppement d'au moins 120 degrés, de préférence d'au moins 160 degrés, et **en ce que** l'élément de blocage (10) présente un tronçon droit (10b) qui se raccorde au tronçon de déviation (10a) et à l'extrémité duquel, opposée à la tige (11), est disposée une zone (10c) coudée vers le bas.

10. Manche de bâton (1) selon l'une des revendications précédentes, **caractérisé en ce que** la partie droite (10b) et la partie coudée (10c) de l'élément de blocage (10) présentent respectivement une longueur et une hauteur telles que, lorsque la dragonne (2) est dirigée vers le bas, la partie centrale de la boucle (2d) pénétrant dans l'évidement (6) du corps de manche (4) dépasse la partie coudée (10c). hauteur, respectivement, de sorte que lorsque la dragonne (2) est dirigée vers le bas, la section de boucle centrale (2d) entrant dans l'évidement (6) du corps de poignée (4) presse la section angulaire (10c) de l'élément de blocage (10) vers le bas sur la section de boucle inférieure (2e) sortant du corps de poignée (4) vers l'extrémité libre (2e), et/ou **en ce que** l'élément de blocage (10) présente une denture (12), en particulier sur un côté inférieur de la zone angulaire (10c) de l'élément de blocage (10).

11. Manche de bâton (1) selon l'une des revendications précédentes, **caractérisé en ce que** l'insert (7) est formé en métal, notamment en aluminium ou en alliage d'aluminium, et/ou en matière plastique, notamment en matière plastique dure, de préférence en PC, PP, polyamide, ABS, éventuellement sous forme renforcée par des fibres.

12. Manche de bâton (1) selon l'une des revendications précédentes, **caractérisée en ce que** l'élément de blocage (10) est maintenu en position de blocage par une force de traction et ne permet un réglage de la longueur de la dragonne que lorsque la dragonne (2) est déchargée ou sélectivement déviée vers le haut.

13. Manche de bâton (1) selon l'une des revendications précédentes, **caractérisée en ce que** l'élément de blocage (10) est disposé dans un évidement central supérieur (8a) de l'insert (7), l'élément de blocage (10) étant de préférence fixé de manière rotative ou fixe à l'élément de déviation (11) conçu comme un axe transversal, qui fait saillie à travers l'évidement central supérieur (8a) de l'insert (7), dans une direction transversale à l'axe longitudinal (L) du bâton et transversale à une direction d'insertion de la section de boucle centrale (2d) dans l'évidement (6) du corps de poignée (4), et est monté des deux côtés dans une paroi de la section de tête (7a) de l'insert (7).

14. Manche de bâton (1) selon l'une des revendications précédentes, **caractérisé en ce que** l'élément de blocage (10) est pivoté vers le bas autour de l'élément de renvoi (11) lors d'un mouvement descendant de la dragonne pour bloquer la partie inférieure (2e) de la dragonne et est pivoté vers le haut autour de l'élément de renvoi (11) lors d'un mouvement ascendant de la dragonne (2) pour régler la longueur de la dragonne en libérant la partie inférieure (2e) de la dragonne.

15. Bâton, en particulier bâton de marche, bâton de trekking, bâton de ski alpin, bâton de ski de fond ou bâton de marche nordique, comprenant une poignée de bâton (1) selon l'une des revendications 1-14..
